# EUROPÄISCHE PATENTSCHRIFT

(11) **EP 0 102 943 B1**
(45) Veröffentlichungstag und Bekanntmachung des Hinweises auf die Patenterteilung: **18.12.1985**
(21) Anmeldenummer: 82900533.9
(22) Anmeldetag: 19.02.1982
(51) Int. Cl.: E01C 13/00

(54) **SPORTPLATZBELAG**
SPORT FIELD COATING
REVETEMENT DE TERRAINS DE SPORT

(43) Veröffentlichungstag der Anmeldung: 21.03.1984
(73) Patentinhaber: Zurkinden, Pierre, CH-8303 Birchwil (CH)
(72) Erfinder: Zurkinden, Pierre, CH-8303 Birchwil (CH)
(74) Vertreter: Meyer-Saurer, Reinhardt (CH)
(86) Internationale Anmeldenummer: CH8200024
(87) Internationale Veröffentlichungsnummer: WO8302968

## Beschreibung

In der schweizerischen Patentschrift Nr. 601567 ist ein Sportplatzbelag gemäss dem Oberbegriff des Patentanspruchs beschrieben, mit einer unteren Schicht zur Dämpfung von Aufpralleinwirkungen auf den Belag und einer auf derselben angebrachten dünneren Verschleissschicht, wobei beide Schichten Gummischnitzel und Polyurethan enthalten. Die durch ein Netz aus Armierungseisen stabilisierte untere oder Dämpfungsschicht enthält in einer bevorzugten Ausführungsform ausser Gummischnitzeln, die von alten Fahrzeugreifen stammen und mit Polyurethan gebunden sind, auch noch mineralische Zusätze, mit welchen die Elastizität der Schicht auf einen gewünschten Wert einstellbar ist.

Solcherart hergestellte Sportplatzbeläge weisen ausgezeichnete Eigenschaften auf. Hingegen ergeben sich bei ihrer Herstellung noch einige Probleme, und zwar infolge der Verwendung mineralischer Zusätze. Weil diese aus Splitt, Betonkies und/oder Sand bestehen, sind sie hygroskopisch. Der in ihnen enthaltene Anteil an Feuchtigkeit variiert daher innerhalb gewisser Grenzen. Bei der Herstellung der Dämpfungsschicht an Ort und Stelle hängt es somit stark davon ab, wie und wo die mineralischen Zusätze vorher gelagert worden sind; es ist durchaus möglich, dass der Feuchtigkeitsgehalt während der Herstellung des Sportplatzbelages ändert, indem dieser Gehalte in den späteren Nachmittagsstunden geringer sein kann als am Morgen bei Beginn derArbeit. Dadurch ändern sich aber die Eigenschaften des Belages.

Ein weiterer Umstand ergibt sich daraus, dass die genannten Zusätze wegen ihrer Porosität auch das Bindemittel, also das Polyurethan, teilweise aufsagen, und zwar in einem Ausmass, dasteilweise von der Korngrösse der Mineralien abhängt und daher eine genaue Dosierung des Bindemittels erschwert. Man ist dann bei der Herstellung auf Erfahrungswerte angewiesen, die man sich jedoch erst nach und nach erwerben kann. Sportplatzbeläge sollten aber gleich von Beginn an die richtige Zusammensetzung aufweisen. Zusätzlich erschwerend wirkt sich noch der oft beachtete Umstand aus, dass bei zu hoher Feuchtigkeit der mineralischen Zusätze das Polyurethan zum Aufschäumen neigt.

Die Erfindung bezweckt daher, diesen Zusatz durch ein besser geeignetes Material zu ersetzen und damit die Herstellung nicht nur zu vereinfachen, sondern wenn möglich auch einen Teil des Herstellungsvorganges vorbereiten zu können, so dass an Ort und Stelle nur noch der eigentliche Einbau vorgenommen werden muss.

Ein Sportplatzbelag der eingangs erwähnten Art, der diesen Anforderungen entspricht, ist dadurch gekennzeichnet, dass dem Polyurethan bzw. den Gummischnitzeln in der Dämpfungsschicht expandierter Blähton als Zusatz beigemischt ist.

Die einzige Zeichnung zeigt eine perspektivische Darstellug eines Ausschnittes des Sportplatzbelages. Dieser weist im Prinzip denselben Aufbau wie der Sportplatzbelag nach der erwähnten schweizerischen Patentschrift Nr. 601567 auf, nämlich eine untere oder Dämpfungsschicht 1, eine obere oder Verschleisschicht 2 und dazwischen ein die Dämpfungsschicht 1 stabilisierendes Netz 3 aus Armierungseisen. Beide Schichten enthalten Gummischnitzel 4, die aus alten Fahrzeugreifen hergestellt und mit Polyurethan gebunden sind. Der gesamte Belag wird auf eine hier nicht dargestellte Kiesschicht, die sogenannte Reinplanie, aufgebracht, welche für die Ableitung von Regen- oder Schmelzwasser sorgt. Während jedoch die Dämpfungsschicht 1 bisher mineralische Zusätze enthielt, ist sie nunmehr mit expandiertem Blähton 5 versetzt, welcher vorzugsweise in Form von kleinen Kugeln vorhanden ist. Dieser Blähton hat die folgenden Vorteile.

1. Er ist nicht porös und daher nicht hygroskopisch. Somit weist er stets dasselbe spezifische Gewicht auf, unabhängit von der Luftfeuchtigkeit, die bei der Herstellung des Sportplatzbelages herrscht oder die während der Lagerung des Blähtons vorhanden war. Dieses stets gleiche Raumgewicht ergibt auch eine gleichbleibende Qualität des Belages. Auch das bisher oft beobachtete, bei zu grossem Wassergehalt der mineralischen Zusätze auftretende Schäumen des Polyurethans, das als Bindemittel für die Gummischnitzel dient, fällt nunmehr weg.

Durch das Fehlen der Porosität wird aber nicht nur die Wasseraufnahme verhindert, sondern auch das Aufsaugen eines Anteils des Polyurethans. Dieses kann daher genau dosiert werden, was zur weiteren Gleichmässigkeit des Belages beiträgt. Ausserdem wird auch bedeutend weniger Polyurethan benötigt als bisher.

2. Dank dieser Gleichmässigkeit kann nicht nur der Blähton selber, sondern auch die ihn enthaltende Dämpfungsschicht industriell vorbereitet werden und braucht dann nur noch am Erstellungsort des Belages verlegt zu werden. Eine solche Vorfabrikation war bei den mineralischen Zusätzen zwar auch möglich, führte jedoch zu Schwierigkeiten, weil während des Transportes ein Teil dieser Zusätze vor allem durch die unvermeidlichen Erschütterungen sich wieder aus dem Schichtmaterial herauslöste. Die Blähtonkugeln integrieren sich jedoch vollständig in dieses Material.

3. Das konstante spezifische Gewicht der Blähtonkugeln lässt eine gleichmässige Herstellung auch bei unterschiedlichen Kugeldurchmessern zu. Die bei den bisher verwendeten Mineralien beobachtete Abhängigkeit der Qualität von der Korngrösse entfällt damit.

4. Expandierter Blähton ist elastischer als die mineralischen Zusätze. Nicht nur wird der Belag dadurch elastischer, sondern auch unempfindlicher gegenüber extremen Temperaturschwankungen.

Durch die genannte Verwendung von Blähton wird ein sehr widerstandsfähiger und strapazierfähiger Sportplatzbelag erhalten.

## Patentansprüche

Sportplatzbelag, mit einer unteren Schicht (1) zur Dämpfung von Aufpralleinwirkungen auf den Belag, einer auf derselben angebrachten oberen Verschleissschicht (2) und einem dazwischen angeordneten, zur Stabiliserung der Dämpfungsschicht (1) dienenden Armierungsnetz (3), wobei beide Schichten (1, 2) Gummischnitzel enthalten, die mit Polyurethan gebunden sind, dadurch gekennzeichnet, dass dem Polyurethan bzw. den Gummischnitzeln (4) in der Dämpfungsschicht (1) expandierter Blähton (5) als Zusatz beigemischt ist.

## Claims

Sport field coating, with a lower absorption layer (1) for impacts on the coating, a wear layer (2) on the absorption layer (1), and a reinforcement net (3) for the stabilization of the absorption layer (1 ), whereby both layers (1,2) contain rubber beet slices, which are bound in polyurethane, characterized in that the polyurethane or rubber beet slices (4) in the absorption layer (1) is mixed with expanding clay (5) as an additive.

## Revendications

Revêtement de terrain de sport comprenant une couche inférieure (1 ) destinée à amortir l'effet des chocs subis par le revêtement, une couche supérieure d'usure (2) placée sur la couche précédente et, intercalé entre ces deux couches, un réseau d'armature (3) servant à la stabilisation de la couche d'amortissement (1), les deux couches (1, 2) contenant des copeaux de caoutchouc, qui sont liés avec du polyuréthanne, caractérisé en ce que, dans la couche d'amortissement (1), du béton soufflé expansé (5) est mélangé, comme produit d'addition, au polyuréthanne ou aux copeaux de caoutchouc (4).
